# EUROPÄISCHE PATENTSCHRIFT

(11) **EP 0 077 434 B1**
(45) Veröffentlichungstag und Bekanntmachung des Hinweises auf die Patenterteilung: **22.05.1985**
(21) Anmeldenummer: 82105748.6
(22) Anmeldetag: 29.06.1982
(51) Int. Cl.: F23J 11/12, F23J 13/06, B01F 3/02

(54) **Verfahren zum Mischen von Rauchgasströmen**
Process for mixing streams of flue gases
Procédé pour mélanger des courants de gaz brûlés

(30) Priorität: 17.10.1981 DE 3141337
(43) Veröffentlichungstag der Anmeldung: 27.04.1983
(73) Patentinhaber: Deutsche Babcock-Bau GmbH, D-4200 Oberhausen 1 (DE)
(72) Erfinder: Henseler, Friedhelm, D-4030 Ratingen (DE); Engel, Viktor, D-4200 Oberhausen 1 (DE)
(74) Vertreter: Müller, Jürgen, Dipl.-Ing.

## Beschreibung

Die Erfindung betrifft ein Verfahren zum Mischen von Rauchgasströmen unterschiedlicher Temperatur und Zusammensetzung in einem Schornstein.

Das Verfahren kann in Verbindung mit einer Anlage zur Nassentschwefelung von Rauchgasen verwendet werden. Derartige Nassentschwefelungsanlagen liefern ein Rauchgas mit verhältnismässig niedrigen Temperaturen von etwa 50 bis 80° C und einer Feuchtigkeitsanreicherung nahe dem Sättigungsgrad. Diese Rauchgase müssen wieder aufgewärmt werden, bevor sie an die Umwelt abgegeben werden, um eine vorzeitige Kondensation der Rauchgase an kalten Berührungsflächen weitgehend zu vermeiden.

Es ist bekannt, die die Nassentschwefelungsanlage verlassenden Rauchgase in einem Wärmetauscher aufzuheizen (DE-A1 Nr. 2454629) oder mit wärmerem Rauchgas in einer Mischeinrichtung zu mischen. Derartige Aggregate sind in der Regel dem Schornstein vorgeschaltet. Es ist weiterhin vorgeschlagen worden, das Beimischen von heissem Rauchgas zu kälteren Reingasen im Schornsteinfutterfuss vorzunehmen.

Aus der DE-C Nr. 428649 ist ein Schornstein bekannt, in dessen Fuss mehrere Rauchgaskanäle tangential einmünden. Die Rauchgasströme treffen in einer Ebene auf schraubenförmige Leitflächen, durch die ihnen unter Drehbewegung eine aufwärts gerichtete Bewegung aufgezwungen wird.

In der DE-A1 Nr. 2504436 ist ein Schornstein beschrieben, in den ein Abgasstrom durch ein von einem Mantel umgebenes Einsaugrohr eingeführt wird. In dem Ringraum zwischen dem Mantel und dem Einsaugrohr wird Luft über eine senkrecht zur Achse des Einsaugrohres angeordnete Luftleitung zugeführt. Die Luft wird in Kanälen innerhalb des Ringraumes in eine axiale Richtung umgelenkt, bevor sie nach einem Wärmeaustausch mit dem heissen Abgas turbulenzfrei durch einen Ringspalt in ein Mischrohr eintritt und dort mit dem Abgas in Kontakt kommt.

Der Erfindung liegt die Aufgabe zugrunde, das eingangs genannte Verfahren derartzu verbessern, dass eine wirksame Durchmischung der Rauchgasströme mit einfachen Mitteln erreicht wird und dass gleichzeitig sichergestellt wird, dass bei Abschaltung der kalten Rauchgasquelle das volle, heisse Rauchgasvolumen direkt und problemlos in den Schornstein eingeleitet werden kann.

Diese Aufgabe wird erfindungsgemäss dadurch gelöst, dass ein erster Rauchgasstrom zentral in den Schornstein eingeführt wird und dass ein oder mehrere Rauchgasströme mit einer Strömungsrichtung entlang einer Tangente oder Sekante rechtwinklig zur Strömungsrichtung des ersten Rauchgasstromes eingeführt werden. Vorzugsweise wird der Rauchgasstrom mit der niedrigeren Temperatur zentral eingeführt.

Bei diesem Verfahren wird durch die Tangenten- oder Sekanteneinblasung des wärmeren Rauchgasstromes ein Wirbel im Schornstein erzeugt. Durch die zentrale Einblasung des kälteren Rauchgasstromes erfolgt eine Verwirbelung und eine intensive Vermischung der unterschiedlichen Rauchgasströme. Weiterhin strömt bedingt durch die Tangenten- oder Sekanteneinblasung der wärmere Rauchgasstrom im gefährdeten unteren Bereich des Schornsteines entlang den sogenannten Futterflächen des Rauchrohres und hält somit diese Futterflächen warm. Dieses ist vorteilhaft in bezug auf die einströmenden kälteren Rauchgase, da diese anderenfalls an kalten Futterflächen kondensieren würden. Schliesslich ist bei einem Ausfall der kalten Rauchgasquelle die direkte Einblasung des vollen, heissen Rauchgasstromes bei den vorgewärmten Futterflächen ungefährdet.

Die Erfindung sei anhand mehrerer Ausführungsbeispiele und der Zeichnung näher erläutert. Es zeigen:
Fig. 1 den Längsschnitt durch den unteren Teil eines Schornsteines gemäss der Erfindung,
Fig. 2 den Längsschnitt durch den unteren Teil eines anderen Schornsteines gemäss der Erfindung, und
Fig. 3 den dazugehörenden Grundriss.

Der Schornstein ruht in der Regal auf einem Fundament. Er besteht aus einem äusseren Schaft 1, der ein Rauchrohr 2 umschliesst. Das Rauchrohr 2 ist aus einem oder mehreren Rohrschüssen aufgebaut, die auf Bühnen 3 abgestützt sind, die an der Innenwand des Schaftes 1 aufgelagert sind. Der Schaft 1 und das Rauchrohr 2 können aus Beton, Stahl oder Mauerwerk bestehen.

Die Zuführung der Rauchgase erfolgt durch den Schornsteinfuss 4. Zu diesem Zweck ist seitlich in den Schornsteinfuss 4 ein Rauchgaszuführungsrohr 5 geführt und so rechtwinklig abgebogen, dass seine Austrittsöffnung 6 in der Längsachse des Schornsteines liegt. Die Austrittsöffnung 6 ist durch einen kurzen Rohrabschnitt 7 gebildet. Der Durchmesser des Rohrabschnittes 7 ist geringer als der Innendurchmesser des Rauchrohres 2 an dieser Stelle des Schornsteines. Der Rohrabschnitt 7 ist in einem Abstand von einem Ring 8 aus einem wärmebeständigen Material umgeben.

Bei der in Fig. 2 dargestellten Ausführungsform ist die Austrittsöffnung 6 des Rauchgaszuführungsrohres 5 höher in den Schornstein verlegt worden. Dazu ist das Rauchgaszuführungsrohr 5 durch ein konzentrisch zum Rauchrohr 2 verlaufendes Führungsrohr 9 in Richtung der Längsachse des Schornsteines verlängert. Die Länge des Führungsrohres 9 in vertikaler Richtung entspricht dem bis zu fünffachen Wert seines Durchmessers.

Zwischen dem Führungsrohr 9 bzw. dem Rohrabschnitt 7 und dem Ring 8 ist ein Luftspalt vorhanden, durch den auf Grund des im Schornstein herrschenden Unterdruckes Luft angesaugt wird, die durch Zuluftöffnungen im Schornsteinfuss 4 eintritt. Für den Fall, dass insbesondere bei Stahlschornsteinen im Schornstein ein Überdruck herrscht, ist für die Luftführung ein Gebläse geringer Leistung vorzusehen. Die Luft, die an der Oberkante des Ringes 8 austritt, sorgt für eine Kühlung des Führungsrohres 9 und des Rohrabschnittes 7. Diese Kühlung lässt es zu, dass das Rauchgaszuführungsrohr 5 sowie der Rohrabschnitt 7 und das Führungsrohr 9 aus einem säurefesten, jedoch weniger temperaturfesten Material z. B. aus Kunststoff gefertigt werden kann.

In den Fig. 1 und 2 ist für die Einblasung des Rauchgases nur ein Rohrabschnitt 7 bzw. ein Führungsrohr 9 dargestellt. An Stelle eines Rohres können auch mehrere zentrale, parallel zur Längsachse des Schornsteines angeordnete Rohre vorgesehen werden.

In den Schornsteinfuss 4 mündet weiterhin ein Rauchgaskanal 10 ein. Die Längsachse 11 des Rauchgaskanales 10 ist so zum Schornstein ausgerichtet, dass sie parallel zu einer an den Umfang des Rauchrohres 2 bzw. des Führungsrohres 9 gelegte Tangente verläuft. Die Längsachse 11 des Rauchgaskanales 10 kann auch auf eine Sekante zum Umfang des Rauchrohres 2 ausgerichtet sein. Abweichend von der dargestellten Ausführungsform können auch mehrere Rauchgaskanäle, die in der beschriebenen Weise angeordnet sind, in das Innere des Rauchrohres 2 münden. Dabei können diese Rauchgaskanäle sowohl in gleicher Ebene als auch in verschiedenen Höhen angeordnet sein.

In dem Rauchgaszuführungsrohr 5 und dem Rauchgaskanal 10 können Drosselklappen 12 vorgesehen sein. Je nach der Stellung dieser Drosselklappen 12 wird die Geschwindigkeit des strömenden Rauchgases erhöht oder verringert. Damit ist eine gesteuerte Beschleunigung der einzuführenden Rauchgase möglich.

Wie in Fig. 2 für das Rauchgaszuführungsrohr 5 dargestellt ist, können in dem Rauchgaszuführungsrohr 5 oder auch in dem Rauchgaskanal 10 in deren Austrittsbereich Wirbeleinbauten vorgesehen werden. Diese Wirbeleinbauten bestehen entweder aus zylindrischen Strömungskörpern 13 oder aus vorzugsweise A-förmigen Einbauflächen 14. Die sich hinter den Wirbeleinbauten bildenden Wirbel sorgen für eine Verwirbelung der anströmenden Rauchgase.

Von dem Rauchgaskanal 10 zweigt ein weiterer Rauchgaskanal 15 ab. Dieser weitere Rauchgaskanal 15 ist schräg nach oben gerichtet und mündet oberhalb des Rauchgaskanales 10 in das Rauchrohr 2 ein. Vor dem Eintritt in den Schornstein sind in dem weiteren Rauchgaskanal 15 Absperrklappen 16 angeordnet, durch die die Rauchgaseinführung in den Schornstein abgesperrt werden kann. Der weitere Rauchgaskanal 15 wird dann benutzt, wenn das Rauchgaszuführungsrohr 5 nicht beaufschlagt ist.

Der beschriebene Schornstein dient zur Durchführung eines Verfahrens zur Vermischung von Rauchgasströmen unterschiedlicher Temperatur und Zusammensetzung. Dieses Verfahren sei anhand des Beispiels der Aufheizung von in einer Nassentschwefelungsanlage gereinigtem Rauchgas erläutert. Es sei angenommen, dass nur ein Teil des in einem Dampferzeuger erzeugten Rauchgases die Nassentschwefelungsanlage durchströmt hat. Das entschwefelte Rauchgas verlässt die Nassentschwefelungsanlage mit einer Temperatur von etwa 50 bis 80° C und einer Feuchtigkeitsanreicherung nahe dem Sättigungsgrad. Dieses Rauchgas wird durch das Rauchgaszuführungsrohr 5 in den Schornstein eingeleitet und tritt als zentraler Rauchgasstrom I zentral in das Rauchrohr 2 des Schornsteines ein. Entstaubtes, aber nicht entschwefeltes Rauchgas mit einer Temperatur von etwa 130° C wird durch den Rauchgaskanal 10 zugeführt und tritt als Rauchgasstrom 11 tangential in das Rauchrohr 2 ein. Dabei wird durch die tangentiale Einblasung des wärmeren Rauchgasstromes 11 ein Wirbel im Rauchrohr 2 erzeugt. Durch die zentrale Einblasung des kälteren Rauchgasstromes I tritt eine Verwirbelung und Vermischung der beiden Rauchgasströme ein. Durch diese Vermischung wird die Temperatur des gemischten Rauchgases so weit erhöht, dass eine vorzeitige Kondensation der Rauchgase an kalten Berührungsflächen vermieden wird.

Durch die tangentiale Einblasung des Rauchgasstromes II werden die Futterflächen des Rauchrohres 2 nur von dem heisseren Rauchgas bestrichen. Sie werden damit warm gehalten, so dass der kältere und nasse Rauchgasstrom I nicht an den Futterflächen kondensieren und dort zu Schäden führen kann. Durch das tangentiale Einblasen des Rauchgasstromes II und die Anordnung des absperrbaren weiteren Rauchgaskanales 15 kann der Schornstein ohne weitere Massnahmen benutzt werden, wenn die Nassentschwefelungsanlage ausser Betrieb und damit die Kaltgasquelle abgeschaltet ist.

## Patentansprüche

1. Verfahren zum Mischen von Rauchgasströmen unterschiedlicher Temperatur und Zusammensetzung in einem Schornstein, dadurch gekennzeichnet, dass ein erster Rauchgasstrom zentral in den Schornstein eingeführt wird und dass ein oder mehrere andere Rauchgasströme mit einer Strömungsrichtung entlang einer Tangente oder Sekante rechtwinklig zur Strömungsrichtung des ersten Rauchgasstromes eingeführt werden.

2. Verfahren nach Anspruch 1, dadurch gekennzeichnet, dass die anderen Rauchgasströme in gleicher Höhe in den Schornstein eingeführt werden.

3. Verfahren nach Anspruch 2 oder nach den Ansprüchen 1 und 2, dadurch gekennzeichnet, dass die anderen Rauchgasströme in verschiedenen Höhen in den Schornstein eingeführt werden.

4. Verfahren nach einem oder mehreren der Ansprüche 1 bis 3, dadurch gekennzeichnet, dass der Rauchgasstrom mit der niedrigeren Temperatur zentral eingeführt wird.

5. Verfahren nach einem oder mehreren der Ansprüche 1 bis 4, dadurch gekennzeichnet, dass der erste Rauchgasstrom in mehreren parallelen Teilströmen eingeführt wird.

6. Verfahren nach einem oder mehreren der Ansprüche 1 bis 5, dadurch gekennzeichnet, dass nur der wärmere Rauchgasstrom an der Innenwand des Rauchrohres (2) entlang geführt wird.

7. Verfahren nach einem oder mehreren der Ansprüche 1 bis 6, dadurch gekennzeichnet, dass die Rauchgasströme vor dem Eintritt in den Schornstein verwirbelt werden.

8. Verfahren nach einem oder mehreren der Ansprüche 1 bis 7, dadurch gekennzeichnet, dass die Geschwindigkeit der Rauchgasströme verändert wird.

## Claims

1. Method for mixing flue gas flows of different temperatures and compositions in a chimney, characterized by the fact that a first flue gas flow is introduced centrally into the chimney and that one or more other flue gas flows are introduced with a flow sense along a tangent or secant at right angles with the flow sense.

2. Method according to Claim 1, characterized by the fact that the other flue gas are introduced in the chimney at the same level.

3. Method according to Claim 1 or Claims 1 and 2, characterized by the fact that the other flue gas flows are introduced in the chimney at different levels.

4. Method according to one or more of the Claims 1 to 3, characterized by the fact that the flue gas flow with the lower temperature is introduced centrally.

5. Method according to one or more of the Claims 1 to 4, characterized by the fact that the first flue gas flow is introduced in several parallel partial flows.

6. Method according to one or more of the Claims 1 to 5, characterized by the fact that only the warmer flue gas flow is fed along the inside of the smoke tube.

7. Method according to one or more of the Claims 1 to 6, characterized by the fact that the flue gas flows are swirlled before entering the chimney.

8. Method according to one or more of the Claims 1 to 7, characterized by the fact that the speed of the flue gas flow is changed.

## Revendications

1. Procédé pour le mélange de courants de fumée de températures et de compositions différentes dans une cheminée, caractérisé en ce qu'un premier courant de fumée est introduit centralement dans la cheminée et en ce qu'un ou plusieurs autres courants de fumée sont introduits dans la cheminée suivant la direction d'une tangente ou d'une sécante à angle droit à la direction d'écoulement du premier courant de fumée.

2. Procédé suivant la revendication 1, caractérisé en ce que les autres courants de fumée sont introduits dans la cheminée à la même hauteur.

3. Procédé suivant la revendication 1 ou les revendications 1 et 2, caractérisé en ce que les autres courants de fumée sont introduits dans la cheminée à différentes hauteurs.

4. Procédé suivant l'une ou plusieurs des revendications 1 à 3, caractérisé en ce que le courant de fumée avec la température plus basse est introduit centralement dans la cheminée.

5. Procédé suivant l'une ou plusieurs des revendications 1 à 4, caractérisé en ce que le premier courant de fumée est introduit dans la cheminée en plusieurs courants partiels parallèles.

6. Procédé suivant l'une ou plusieurs des revendications 1 à 5, caractérisé en ce que seul le courant de fumée plus chaud est mené le long de la paroi intérieure du tube de fumée.

7. Procédé suivant l'une ou plusieurs des revendications 1 à 6, caractérisé en ce que les courants de fumée sont mis en tourbillonnement, avant leur entrée dans la cheminée.

8. Procédé suivant l'une ou plusieurs des revendications 1 à 7, caractérisé en ce que la vitesse des courants de fumée est modifiée.
